# EUROPÄISCHE PATENTSCHRIFT

(11) **EP 1 273 251 B1**
(45) Veröffentlichungstag und Bekanntmachung des Hinweises auf die Patenterteilung: **29.09.2004**
(21) Anmeldenummer: 01116229.4
(22) Anmeldetag: 04.07.2001
(51) Int. Cl.: A47G 23/08, A47J 47/16, A47F 5/00

(54) **Tafelaufsatz, insbesondere für ein Buffet**
Table-top display unit, in particular for a buffet
Présentoir, notamment pour buffet

(43) Veröffentlichungstag der Anmeldung: 08.01.2003
(73) Patentinhaber: WMF WÜRTTEMBERGISCHE METALLWARENFABRIK AG, 73309 Geislingen/Steige (DE)
(72) Erfinder: Schäfer, Caroline, 71334 Waiblingen (DE)
(74) Vertreter: Grünecker, Kinkeldey, Stockmair & Schwanhäusser Anwaltssozietät

(56) Entgegenhaltungen:
- WO-A-94/17710
- DE-A- 19 624 105
- DE-U- 29 606 699
- FR-A- 2 534 796
- GB-A- 903 446
- US-A- 2 495 132
- US-A- 2 672 741
- US-A- 3 000 532
- US-A- 3 194 403
- US-A- 4 253 561
- US-A- 5 339 976

## Beschreibung

Die Erfindung bezieht sich auf einen Tafelsatz, der im Oberbegriff von Anspruch 1 erläuterten Art.

Ein derartiger Tafelaufsatz ist z.B. in Form einer sogenannter Etagere aus der FR-A-2534796 bekannt, die einen stabförmigen Mittelträger aufweist, an dem Halter für unterschiedliche große Servierschälchen mit Abstand übereinanderliegend unlösbar befestigt sind. In die Halter werden Servierschälchen lösbar eingesetzt. Diese Tafelaufsätze sind jedoch speziell für Esstische konzipiert, wo jeder Nutzer seinen bestimmten Platz hat und von diesem aus auf den Tafelaufsatz zugreifen kann. Bei Buffets muss jedoch oft mit einem relativ großen Andrang von Gästen gerechnet werden, die sich am Buffet, zum Teil einander übergreifend, bedienen.

Darüber hinaus ist aus dem DE 296 06 699 U1 ein Gestell in Form einer Etagere bekannt, das in Ebenen übereinanderliegende Ausleger aufweist, auf die Servierschälchen auswechselbar aufstellbar sind. Die Etageren sind jedoch von ihrer Aufnahmefähigkeit her begrenzt, da einerseits der Platz um den Träger herum und in übereinanderliegenden Ebenen naturgemäß beschränkt ist und andererseits die Servierschälchen nicht zu schwer sein dürfen. Darüber hinaus können die Etageren nur Servierschälchen gleicher Art und Form aufnehmen, so dass sie nur für die Bereitstellung bestimmter Lebensmittel geeignet sind.

Die US-A-3 194 403 beschreibt eine Serviereinrichtung mit einem Halter in Form eines Mittelstabes, wofür beispielsweise der Stab eines Sonnenschirms eingesetzt werden kann. Auch hier ist jeder der Lebensmittelbehälter nur am Träger zu befestigen.

Es sind weiterhin Verpackungsbehälter für Lebensmittel bekannt, die beim oder nach dem Gebrauch über Verbindungsmittel aneinander befestigt werden können (US-A-2 495 132, US-A-5 339 976 und DE-A-196 24 105). Die Behälter sind jedoch nicht zum Gebrauch auf einem Buffet an einem langgestreckten Träger nebeneinanderliegend zu befestigen.

Der Erfindung liegt somit die Aufgabe zugrunde, einen Tafelaufsatz bereitzustellen, der besser an die Anforderungen eines Buffets angepasst ist.

Durch die erfindungsgemäße Ausgestaltung gemäß Anspruch 1 wird ein robuster Tafelaufsatz geschaffen, der speziell an die Bedürfnisse eines Buffets konstruktiv angepasst und durch den Einsatz unterschiedlicher und in unterschiedlicher Weise anzuordnender und zu gruppierender Lebensmittelbehälter an die zu servierenden Speisen und das Platzangebot am Buffet anpassbar ist.

So eignet sich die Hängeverbindung gemäß Anspruch 2 besonders für den angestrebten Zweck, da sie einerseits eine gute Fixierung der Lebensmittelbehälter im Gebrauch erreicht und andererseits leicht lösbar ist.

Die Ausbildung des Trägers gemäß den Ansprüchen 3 bis 5 kommt den Bedürfnissen eines Buffets entgegen, da der Träger mit den Merkmalen des Anspruchs 3 beliebig erweiterbar ist und mit den Merkmalen des Anspruchs 5 eine höhengestaffelte Anordnung der Lebensmittelbehälter gestattet.

Die Ansprüche 6 bis 8 betreffen vorteilhafte konstruktive Weiterbildungen.

Die Ausgestaltung nach Anspruch 9 erhöht die Vielfalt der Anordnungsmöglichkeiten der Lebensmittelbehälter weiter, da mit einer begrenzten Anzahl von unterschiedlich ausgebildeten Haltern eine Vielzahl unterschiedlich ausgebildeter Servierelemente kombiniert werden kann.

Anspruch 10 beschreibt einen besonders bevorzugten Lebensmittelbehälter für den erfindungsgemäßen Tafelaufsatz.

Ein Ausführungsbeispiel der Erfindung wird nachfolgend anhand der Zeichnungen näher erläutert. Es zeigen:
- Fig. 1: ein beispielhafter Buffetaufbau unter Verwendung des erfindungsgemäßen Tafelaufsatzes,
- Fig. 2: der Träger aus Fig. 1,
- Fig. 3: ein erweiterter Träger in verkleinertem Maßstab,
- Fig. 4: ein erweiterter Träger in verkleinertem Maßstab,
- Fig. 5: ein Ausführungsbeispiel eines Halters für einen erfindungsgemäßen Lebensmittelbehälter,
- Fig. 6: ein Ausführungsbeispiel eines Halters für einen erfindungsgemäßen Lebensmittelbehälter,
- Fig. 7: ein Ausführungsbeispiel eines Halters für einen erfindungsgemäßen Lebensmittelbehälter,
- Fig. 8: ein Ausführungsbeispiel eines Halters für einen erfindungsgemäßen Lebensmittelbehälter, und
- Fig. 9: ein Ausführungsbeispiel eines Halters für einen erfindungsgemäßen Lebensmittelbehälter.

Fig. 1 zeigt einen Buffetaufbau unter Verwendung eines erfindungsgemäßen Tafelaufsatzes 1. Der Tafelaufsatz 1 enthält einen Träger 2 und eine Vielzahl unterschiedlicher Lebensmittelbehälter 3, die über lösbare Verbindungselemente miteinander verbunden sind.

Wie Fig. 2 zeigt, ist der Träger 2 standfähig und enthält zwei jeweils auf einem Fuß 5 montierte, senkrechte Stützstangen 6 und diese verbindende, waagerechte Stangen 7, 8, die parallel zueinander und mit einem Abstand a vertikal übereinanderliegend mit den senkrechten Stützstangen 6 verbunden sind. Jede dieser waagerechten Stangen 7, 8 bildet an seiner nach oben weisenden Seite eine Auflagefläche 7a bzw. 8a, die als erstes Verbindungselement der Verbindung ausgebildet sind. Im dargestellten Ausführungsbeispiel haben die Stangen 7, 8 einen kreisförmigen Querschnitt; anderer Querschnitt sind jedoch ebenfalls denkbar.

Der Träger 2 kann weiterhin eine Klemmleiste 9 enthalten, die lösbar mit dem Träger 2 verbunden ist, beispielsweise in entsprechenden Aussparungen der Stützstangen 6 eingeschoben werden kann, und die Informations- und/oder Dekorelemente aufnehmen kann. Weiterhin kann statt oder zusätzlich zur Klemmleiste ein Hygieneschutz in Form einer Abdeckung oder dgl. vorgesehen werden.

Der Träger 2 kann entweder in der in Fig. 2 gezeichneten Form allein verwendet werden, oder kann, wie der Träger 2' in Fig. 3 zeigt, aus zwei oder mehreren in Reihe, oder wie Fig. 4 zeigt, aus zwei oder mehreren im beliebigen Winkel zueinander angeordneten Trägerelementen 2.1 bzw. 2.2 bestehen. Weitere Ergänzungen sind möglich.

Wie Fig. 1 zeigt, können die unterschiedlichsten Lebensmittelbehälter 3 mit dem Träger 2 lösbar verbunden werden. Fig. 1 zeigt beispielhaft einen Lebensmittelbehälter 3.1, der als tiefe Schale, beispielsweise für Salate oder als Eiswürfelbehälter (gegebenenfalls mit Metall- oder Glasplattenabdeckung) oder als Heißwasserbad zum Warmhalten von Speisen verwendet werden kann. Es ist weiterhin ein Lebensmittelbehälter 3.2 ersichtlich, der als Dispenser zum Ausgeben von Getränken oder von größeren Mengen von partikelförmigen oder pastenförmigen Lebensmitteln, wie beispielsweise Nüsse oder Müsli oder dgl., ausgebildet ist. Ein dritter Lebensmittelbehälter 3.3 ist als flache Schale ausgebildet. Ein vierter Lebensmittelbehälter 3.4 ist wiederum als Dispenser, hier speziell zum Ausgeben von Müsli oder Nüssen oder dgl. ausgebildet. Ein fünfter Lebensmittelbehälter 3.5 enthält eine Servierplatte aus Glas oder Metall zum Präsentieren von beispielsweise Wurst- oder Käsescheiben. Dieser Lebensmittelbehälter 3.5 kann mit einem sechsten Lebensmittelbehälter 3.6, der ebenfalls mit einer Metall- oder Glasplatte versehen ist, verlängert werden.

Alle Lebensmittelbehälter 3 enthalten ein Hakenelement 10, das als zweites Verbindungselement ausgebildet ist und so bemessen ist, dass es in die waagerechten Stangen 7 bzw. 8 eingehängt werden kann. Das Hakenelement 10 hat im dargestellten Ausführungsbeispiel einen U-förmigen Querschnitt, kann jedoch auch im Querschnitt an den kreisförmigen Querschnitt der Stangen 7, 8 angepasst sein oder kann beispielsweise einen halbovalen Querschnitt oder dgl. aufweisen. Wichtig ist, dass das Hakenelement 10 so ausgebildet ist, dass es unter Aufnahme des Gewichtes des Lebensmittelbehälters 3 auf der entsprechenden Auflagefläche 7a bzw. 8a der Stange 7, 8 ruht und verhindert, dass der Lebensmittelbehälter 3 beispielsweise nach vom vom Träger 2 weggezogen werden kann.

Alle Lebensmittelbehälter 3 enthalten einen der in den Fig. 5 bis 9 näher dargestellten Halter und ein Servierelement, beispielsweise in Form von tiefen oder flachen Schalen (mit oder ohne Deckel, mit oder ohne Einsatz für Eiswürfel oder Heißwasser), Platten aus Metall, Glas, Porzellan, Holz oder anderen geeigneten Werkstoffen, Dispensergefäße für Flüssigkeiten oder Festpartikel, Eierbechereinsätze oder dgl. Die Servierelemente sind in den Halter lose eingesetzt und können zum Reinigen entnommen werden. Vorteilhafterweise werden als Servierelemente in der Gastronomie verwendete Gefäße mit standardisierten Abmessungen und standardisierten Abmessungsabstufungen eingesetzt, so dass z.B. auch zwei Servierelemente halber Größe in einen Halter eingesetzt werden können.

Fig. 5 zeigt einen Halter 11.1, der sich besonders für rechteckige Servierelemente wie tiefe Schalen, Wasserbadbehälter oder Eiswürfelbehälter eignet. Der Halter 11.1 enthält einen rechteckigen Rahmen 12.1, in den das gewünschte Servierelement eingesetzt wird, wobei z.B. ein überstehender Rand des Servierelements auf dem Rahmen aufliegt. Eine der schmalen Seiten des Rahmens ist über seine gesamte Länge mit dem Hakenelement 10 versehen. Das Hakenelement 10 kann sich, wie gezeichnet, über die gesamte Schmalseite des Rahmens 12.1 erstrecken, kann jedoch auch nur an zwei oder mehr Stellen am Rahmen vorgesehen sein. Auch eine Anordnung an der Längsseite des Rahmens ist möglich.

An der gegenüberliegenden Schmalseite des Rahmens 12.1 ist als drittes Verbindungselement eine Auflagefläche 10'a vorgesehen, die auf einem weiteren Hakenelement 10' angeordnet ist, das jedoch schmaler ist als das Hakenelement 10, so dass das Hakenelement 10 auf das Hakenelement 10' gehängt werden kann, wie dies beispielsweise in Fig. 1 bei den Lebensmittelbehältem 3.5 und 3.6 gezeigt ist. Das weitere Hakenelement 10' ist bevorzugt so ausgebildet, z.B. durch eine abweichende Form oder Krümmung, dass eine Verwechslung mit dem Hakenelement 10 ausgeschlossen ist.

An der dem Hakenelement 10 gegenüberliegenden Seite des Rahmens 12 ist eine Stütze 13 vorgesehen, die im dargestellten Ausführungsbeispiel als Stützfuß 14 ausgebildet ist, mit dem der Halter 11.1 auf der Oberfläche des Buffettisches oder dgl. aufsteht. Die Höhe des Stützfußes 14 ist bevorzugt so bemessen, dass der Rahmen 12.1 und somit das Servierelement waagerecht ausgerichtet ist, wenn das Hakenelement 10 des Halters 11.1 in die obere Stange 8 des Trägers 2 eingehängt ist. Am Stützfuß 14 befindet sich weiterhin eine Auflagefläche 15, die auf einer Oberkante einer U-förmig aufgebogenen Lasche 16 angeordnet und als drittes Verbindungselement ausgebildet ist. Die Auflagefläche 15 und die Lasche 16 ist so bemessen, dass ein Hakenelement 10 eines weiteren Halters aufgenommen werden kann. Dabei befindet sich die Auflagefläche 15 bevorzugt in der gleichen Höhenebene wie die Auflagefläche 7a der unteren Stange 7 des Trägers 2.

Fig. 6 zeigt einen weiteren Halter 11.2, der zum Aufnehmen von zylindrischen Servierelementen wie Dispensergefäßen, Flaschen oder dgl. dient. Der Halter 10.2 hat einen ringförmigen Rahmen 12.2, in den die Dispensergefäße eingesteckt werden können. Der ringförmige Rahmen 12.2 ist über eine Stütze 13 in Form eines Steges 17 und eines auf dem Boden aufstehenden Podestes 18 auf dem Buffettisch abgestützt. Am Steg 17 ist das Hakenelement 10 in einer Höhe angeordnet, die der Höhe der oberen Stange 8 entspricht.

Fig. 7 zeigt einen weiteren Halter 11.3 für die Aufnahme rechteckiger Seriverelemente, der wiederum mit einem rechteckigen Rahmen 12.3 versehen ist, dessen Größe und Form in so weit dem Rahmen 12.1 des Halters 11.1 entspricht, dass in beide Rahmen 12.1 und 12.3 die gleichen Servierelemente eingesetzt werden können. Auch der Rahmen 12.3 ist an einer seiner Schmalseiten mit dem Hakenelement 10 und an der gegenüberliegenden Schmalseite mit einem weiteren Hakenelement 10' versehen. Der Halter 11.3 enthält eine Stütze 13 in Form eines Fußes 19, der wiederum mit einer weiteren als drittes Verbindungselement ausgebildetes Auflagefläche 20 auf der Oberkante einer U-förmig hochgebogenen Lasche 21 versehen ist. Die weitere Auflagefläche 20 und die Lasche 21 sind zur Aufnahme eines Hakenelementes 10 ausgebildet, wobei sich die Auflagefläche 20 in einer Ebene unterhalb der Ebene des Hakenelements 10 befindet.

Fig. 8 zeigt einen weiteren Halter 11.4 zum Aufnehmen von Dispensergefäßen, insbesondere den kleinen Dispensergefäßen des Lebensmittelbehälters 3.4. Der Halter 11.4 enthält einen ringförmigen Rahmen 12.4, der zweckmäßigerweise in seinen Abmessungen dem Rahmen 12.2 des Halters 11.2 entspricht, so dass in beide Halter die gleichen Dispensergefäße passen. Der Halter 11.4 ist mit einem Hakenelement 10 versehen, das möglichst weit oben, in Höhe des Rahmens 12.4 angeordnet ist. Der Halter 11.4 lässt weiterhin eine Stütze 13 in Form eines Anlagesteges 22 auf. Der Anlagesteg 22 ist so lang, dass er den Abstand a zwischen den übereinanderliegenden Stangen 7, 8 überbrückt, und sich somit an der unteren Stange 7 abstützt, wenn das Hakenelement 10 über die obere Stange 8 gehängt wurde.

Fig. 9 zeigt einen weiteren Halter 11.5, mit einem rechteckigen Rahmen 12.5, der den Rahmen 12.1 und 12.3 entspricht. Die Schmalseiten des Rahmens 12.5 sind mit einem Hakenelement 10 an einer Seite und dem weiteren Hakenelement 10' an der anderen Seite versehen. Der Halter 11.5 enthält keine Stütze.

Die beschriebenen Elemente erlauben es, eine Vielzahl unterschiedlicher Anforderungen abzudecken. Wie beispielsweise Fig. 1 zeigt, kann der Lebensmittelbehälter 3.1 mit dem Halter 11.1 in die obere Schiene 8 eingesetzt werden, wobei der Fuß 14 dafür sorgt, dass die tiefe Schale waagerecht angeordnet ist. Der Halter 11.3 mit seinem niedrigen Fuß 19 kann, wie beim Lebensmittelbehälter 3.3 in die untere Schiene 7 eingehängt werden, so dass das von ihm getragene Servierelement waagerecht angeordnet ist. Der Halter 11.3 kann jedoch auch, wie bei den Lebensmittelbehältern 3.5 in die obere Schiene 8 eingehängt werden, so dass ihre Servierelemente, zweckmäßigerweise Platten, eine schiefe Ebene bieten und somit die darauf liegenden Lebensmittel dem Gast besser präsentiert werden kann. Weiterhin kann auch der Rahmen 11.5 entweder in die untere Schiene 7 oder die obere Schiene 8 eingehängt werden, wodurch eine noch stärkere Schrägstellung erreicht wird.

Die Halter 11.1, 11.3 und 11.5 können weiterhin zum Gast zu verlängert werden, indem entweder über das weitere Hakenelement 10' oder die Lasche 16 bzw. 21 weitere geeignete Halter mit ihren Hakenelementen 10 eingehängt werden.

Die Erfindung ist nicht auf das beschriebene und gezeichnete Ausführungsbeispiel beschränkt. So können beispielsweise die Lebensmittelbehälter über Schnapp-, Rast-, Klemm- oder andere geeignete Verbindungen mit dem Träger lösbar verbunden werden. Der Träger muss beispielsweise nicht unbedingt Stangen aufweisen; die Lebensmittelbehälter können beispielsweise auch über die Oberkante einer Leiste gehängt werden. Der erfindungsgemäße Tafelaufsatz kann beispielsweise auch für zweiseitig zugängige Buffettische umgerüstet werden; in diesem Falle können die Lebensmittelbehälter auf beiden Seiten des Trägers eingehängt werden. Auch müssen die Lebensmittelbehälter nicht unbedingt aus einem für mehrere unterschiedliche Servierelemente gleichermaßen verwendbaren Halter und dem lose eingesetzten Servierelement bestehen, sondern können einstückig mit Halter und Servierelement, beispielsweise aus Kunststoff, gefertigt werden. Die Klemmleiste für Informationsmaterial kann weggelassen oder durch andere geeignete Halterungen ersetzt werden. Für einfache Tafelaufsätze ist es unter Umständen ausreichend, wenn der Träger nur eine einzige Stange in einer einzigen waagerechten Ebene enthält.

## Patentansprüche

1. Tafelaufsatz (1), insbesondere für ein Buffet, mit wenigstens einem Träger (2) und einer Mehrzahl von unterschiedlichen Lebensmittelbehältern (3), wobei der Träger (2) mit einem ersten Verbindungselement (7a, 8a) und die Lebensmittelbehälter (3) mit einem zweiten Verbindungselement (10) versehen sind und wobei die Verbindungselemente (7a, 8a, 10) zum austauschbaren Anordnen der Lebensmittelbehälter (3) am Träger (2) lösbar ineinandergreifend ausgebildet sind, **dadurch gekennzeichnet, dass** der Träger (2) ein langgestrecktes Element (7, 8) umfasst, auf dem die Lebensmittelbehälter (3) nebeneinander angeordnet sind, und dass wenigstens ein Lebensmittelbehälter (3) der Mehrzahl der Lebensmittelbehälter (3) mit jeweils dem zweiten Verbindungselement (10) und wenigstens einem dritten Verbindungselement (10'a, 15, 20) versehen und über sein zweites Verbindungselement (10) mit dem Träger (2) sowie über sein drittes Verbindungselement (10'a, 15, 20) mit dem zweiten Verbindungselement (10) eines weiteren Lebensmittelbehälters (3) lösbar verbindbar ist, wobei das dritte Verbindungselement (10'a, 15, 20) an einer dem zweiten Verbindungselement (10) gegenüberliegenden Seite des Lebensmittelbehälters (3) angeordnet ist.

2. Tafelaufsatz nach Anspruch 1, **dadurch gekennzeichnet, dass** der Träger (2) und die Lebensmittelbehälter (3) über eine Hängeverbindung miteinander verbunden sind, wobei das erste Verbindungselement eine Abstützfläche (7a, 8a) und das zweite Verbindungselement ein Hakenelement (10) enthält.

3. Tafelaufsatz nach Anspruch 1 oder 2, **dadurch gekennzeichnet, dass** der Träger (2) wenigstens ein standfähiges Grundelement (2.1) und wenigstens ein Erweitungselement (2.2) enthält.

4. Tafelaufsatz nach einem der Ansprüche 1 bis 3, **dadurch gekennzeichnet, dass** der Träger (2) wenigstens eine horizontal verlaufende Stange (7, 8) aufweist.

5. Tafelaufsatz nach einem der Ansprüche 1 bis 4, **dadurch gekennzeichnet, dass** der Träger (2) zwei parallel und im Abstand (a) übereinander angeordnete Stangen (7, 8) aufweist, die beide mit dem ersten Verbindungselement (7a, 8a) versehen sind.

6. Tafelaufsatz nach einem der Ansprüche 1 bis 5, **dadurch gekennzeichnet, dass** an einer dem zweiten Verbindungselement (10) gegenüberliegenden Seite zwei in einen vertikalen Abstand zueinander angeordnete dritte Verbindungselemente (10'a bzw. 15, 20) vorgesehen sind.

7. Tafelaufsatz nach Anspruch 1 oder 6, **dadurch gekennzeichnet, dass** das dritte Verbindungselement (15, 20) in einer ersten horizontalen Ebene und das zweite Verbindungselement (10) in einer zweiten horizontalen Ebene vorgesehen ist, wobei die erste Ebene vertikal beabstandet unterhalb der zweiten Ebene liegt.

8. Tafelaufsatz nach einem der Ansprüche 1 bis 7, **dadurch gekennzeichnet, dass** wenigstens ein Lebensmittelbehälter (3) aus der Mehrzahl der Lebensmittelbehälter (3) eine Stütze (13) zum Abstützen auf einem Boden oder eine Stütze (13) zum Abstützen am Träger (2) aufweist.

9. Tafelaufsatz nach einem der Ansprüche 1 bis 8, **dadurch gekennzeichnet, dass** der Lebensmittelbehälter (3) einen mit den zweiten und dritten Verbindungselementen (10'a, 15, 20, 10) versehenen Halter (11) zum auswechselbaren Aufnehmen eines Servierelementes enthält.

10. Lebensmittelbehälter für einen Tafelaufsatz nach einem der Ansprüche 1 bis 9, **gekennzeichnet durch** ein Servierelement und einen Halter (11) zum auswechselbaren Aufnehmen des Servierelementes, der mit einem zweiten und einem dritten Verbindungselement (10; 10'a, 15, 20) versehen ist, wobei das zweite Verbindungselement (10) zum austauschbaren Anhängen an einen langgestreckten Träger (2) und das dritte Verbindungselement (10'a, 15, 20) zum austauschbaren Anhängen eines zweiten Verbindungselementes (10) eines weiteren Lebensmittelbehälters ausgebildet ist.

## Claims

1. Table centrepiece (1), in particular for a sideboard, with at least one support (2) and a plurality of different food containers (3), wherein the support (2) is provided with a first connecting element (7a, 8a) and the food containers (3) are provided with a second connecting element (10) and wherein the connecting elements (7a, 8a, 10) are made releasably interlocking for exchangeable arrangement of the food containers (3) on the support (2), **characterised in that** the support (2) includes an elongate element (7, 8) on which the food containers (3) are arranged adjacent to each other, and **in that** at least one food container (3) of the plurality of food containers (3) is provided with in each case the second connecting element (10) and at least one third connecting element (10'a, 15, 20) and can be releasably connected by its second connecting element (10) to the support (2) and by its third connecting element (10'a, 15, 20) to the second connecting element (10) of a further food container (3), wherein the third connecting element (10'a, 15, 20) is arranged on a side of the food container (3) opposite the second connecting element (10).

2. Table centrepiece according to claim 1, **characterised in that** the support (2) and the food containers (3) are connected to each other by a hanging connection, wherein the first connecting element contains a supporting surface (7a, 8a) and the second connecting element contains a hook element (10).

3. Table centrepiece according to claim 1 or 2, **characterised in that** the support (2) contains at least one stable main element (2.1) and at least one extension element (2.2).

4. Table centrepiece according to any of claims 1 to 3, **characterised in that** the support (2) has at least one horizontally running rod (7, 8).

5. Table centrepiece according to any of claims 1 to 4, **characterised in that** the support (2) has two rods (7, 8) which are arranged parallel and at a distance (a) one above the other and which are both provided with the first connecting element (7a, 8a).

6. Table centrepiece according to any of claims 1 to 5, **characterised in that** on a side opposite the second connecting element (10) are provided two third connecting elements (10'a or 15, 20) arranged at a vertical distance from each other.

7. Table centrepiece according to claim 1 or 6, **characterised in that** the third connecting element (15, 20) is provided in a first horizontal plane and the second connecting element (10) is provided in a second horizontal plane, wherein the first plane is located at a vertical distance below the second plane.

8. Table centrepiece according to any of claims 1 to 7, **characterised in that** at least one food container (3) out of the plurality of food containers (3) has a post (13) for support on a base or a post (13) for support on the support (2).

9. Table centrepiece according to any of claims 1 to 8, **characterised in that** the food container (3) contains a holder (11) provided with the second and third connecting elements (10'a, 15, 20, 10) for exchangeably receiving a serving element.

10. Food container for a table centrepiece according to any of claims 1 to 9, **characterised by** a serving element and a holder (11) for exchangeably receiving the serving element, which is provided with a second and a third connecting element (10; 10'a, 15, 20), wherein the second connecting element (10) is designed for exchangeable hanging on an elongate support (20) and the third connecting element (10'a, 15, 20) is designed for exchangeable hanging of a second connecting element (10) of a further food container.

## Revendications

1. Présentoir (1), notamment pour un buffet, comportant au moins un support (2) et une pluralité de différents récipients pour produits alimentaires (3), dans lequel le support (2) est équipé d'un premier élément d'assemblage (7a, 8a) et les récipients pour produits alimentaires (3) d'un deuxième élément d'assemblage (10) et dans lequel les éléments d'assemblage (7a, 8a, 10) sont conçus de façon à pénétrer les uns dans les autres de manière amovible sur le support (2) pour permettre une disposition interchangeable des récipients pour produits alimentaires (3), **caractérisé en ce que** le support (2) comprend un élément allongé (7, 8), sur lequel les récipients pour produits alimentaires (3) sont disposés les uns à côté des autres et **en ce qu'**au moins un récipient pour produits alimentaires (3) parmi la pluralité de récipients pour produits alimentaires (3) est équipé respectivement du deuxième élément d'assemblage (10) et au moins d'un troisième élément d'assemblage (10'a, 15, 20) et peut être assemblé de façon amovible par son deuxième élément d'assemblage (10) au support (2) ainsi que par son troisième élément d'assemblage (10'a, 15, 20) au deuxième élément d'assemblage (10) d'un autre récipient pour produits alimentaires (3), moyennant quoi le troisième élément d'assemblage (10'a, 15, 20) est disposé sur un côté opposé au deuxième élément d'assemblage (10) du récipient pour produits alimentaires (3).

2. Présentoir selon la revendication 1, **caractérisé en ce que** le support (2) et les récipients pour produits alimentaires (3) sont assemblés les uns aux autres par un système d'assemblage à suspension, moyennant quoi le premier élément d'assemblage contient une surface d'appui (7a, 8a) et le deuxième élément d'assemblage un élément forme de crochet (10).

3. Présentoir selon la revendication 1 ou 2, **caractérisé en ce que** le support (2) contient au moins un élément de base stable (2.1) et au moins un élément d'extension (2.2).

4. Présentoir selon l'une quelconque des revendications 1 à 3, **caractérisé en ce que** le support (2) présente au moins une barre (7, 8) s'étendant de façon horizontale.

5. Présentoir selon l'une quelconque des revendications 1 à 4, **caractérisé en ce que** le support (2) présente deux barres (7, 8) parallèles et disposées l'une au-dessus de l'autre avec un écart (a), lesquelles sont équipées toutes les deux du premier élément d'assemblage (7a, 8a).

6. Présentoir selon l'une quelconque des revendications 1 à 5, **caractérisé en ce que** sur un premier côté opposé au deuxième élément d'assemblage (10) sont prévus deux troisièmes éléments d'assemblage (10'a et 15, 20) disposés l'un de l'autre avec un écart vertical.

7. Présentoir selon la revendication 1 ou 6, **caractérisé en ce que** le troisième élément d'assemblage (15, 20) est prévu dans un premier plan horizontal et le deuxième élément d'assemblage (10) dans un second plan horizontal, moyennant quoi le premier plan se situe en dessous du second plan dans la direction verticale.

8. Présentoir selon l'une quelconque des revendications 1 à 7, **caractérisé en ce qu'**au moins un récipient pour produits alimentaires (3) parmi la pluralité de récipients pour produits alimentaires (3) présente une plaque d'appui (13) pour l'appui sur un fond ou une plaque d'appui (13) pour l'appui au support (2).

9. Présentoir selon l'une quelconque des revendications 1 à 8, **caractérisé en ce que** le récipient pour produits alimentaires (3) contient un soutien (11) équipé des deuxièmes et troisièmes éléments d'assemblage (10'a, 15, 20, 10) pour loger de façon interchangeable un élément pour servir.

10. Récipient pour produits alimentaires pour un présentoir selon l'une quelconque des revendications 1 à 9, **caractérisé par** un élément pour servir et un soutien (11) pour loger de façon interchangeable l'élément pour servir, qui est équipé d'un deuxième et d'un troisième élément d'assemblage (10, 10'a, 15, 20), moyennant quoi le deuxième élément d'assemblage (10) est conçu pour une suspension interchangeable à un support (2) s'étendant sur la longueur et le troisième élément d'assemblage (10'a, 15, 20) pour la suspension interchangeable d'un deuxième élément d'assemblage (10) d'un autre récipient pour produits alimentaires.
